# FASCICULE DE BREVET EUROPEEN

(11) **EP 0 222 705 B1**
(45) Date de publication et mention de la délivrance du brevet: **18.10.1989**
(21) Numéro de dépôt: 86810510.7
(22) Date de dépôt: 07.11.1986
(51) Int. Cl.: B65D 85/76, B65D 75/66

(54) **Enveloppe pour l'emballage de produits et procédé de fabrication d'une telle enveloppe**
Hülle zum Verpacken eines Produktes und Verfahren zu deren Herstellung
Wrapper for packaging products, and process for producing the same

(30) Priorité: 11.11.1985 CH 4824/85
(43) Date de publication de la demande: 20.05.1987
(73) Titulaire: SAPAL, Société Anonyme des Plieuses Automatiques, 1024 Ecublens (CH)
(72) Inventeur: Franz, Jean-Pierre, CH-1049 Sullens (CH)
(74) Mandataire: Nithardt, Roland

(56) Documents cités:
- BE-A- 683 047
- CH-A- 328 289
- DE-A- 3 233 670
- FR-A- 1 196 277
- FR-A- 1 548 883
- FR-A- 2 362 765

## Description

La présente invention concerne une enveloppe pour l'emballage de produits, notamment de denrées alimentaires telles que par exemple des portions de fromage fondu, cette enveloppe comportant une feuille prédécoupée d'un matériau d'emballage déchirable et un organe d'arrachage comportant une languette libre et une bandelette d'arrachage soudée à la feuille de matériau d'emballage pour permettre de déchirer cette dernière le long du bord extérieur de cette bandelette.

Elle concerne également un procédé de fabrication d'une enveloppe pour l'emballage de produits, notamment de denrées alimentaires telles que par exemple des portions de fromage fondu, ce procédé consistant à équiper une feuille prédécoupée de matériau d'emballage déchirable, d'un organe d'arrachage comportant une languette libre et une bandelette d'arrachage soudée à la feuille de matériau d'emballage.

L'emballage de certains produits tels que par exemple les portions de fromage fondu, de forme rectangulaire, carrée ou triangulaire, s'effectue habituellement au moyen d'une feuille de matériau d'emballage déchirable tel que de l'aluminium thermoscellable équipée d'une bandelette d'arrachage soudée sur la surface du matériau d'emballage et pourvue d'une languette libre permettant de saisir la bandelette et d'amorcer le déchirement du matériau.

Une forme de réalisation particulière de la bandelette d'arrachage, notamment adaptée aux portions rectangulaires a été décrite dans le brevet suisse No. 617 903. Cette bandelette se compose par exemple de deux éléments en forme de S découpés individuellement, puis partiellement superposés avant d'être thermoscellés sur la surface d'une feuille d'aluminium thermoscellable.

La découpe individuelle de deux formes compliquées dans deux bandes de matériaux résistant au déchirement, et leur mise en place qui doit être précise, peuvent être considérées comme relativement compliquées et délicates. En outre, cette forme ne convient qu'aux portions rectangulaires.

La présente invention se propose de pallier ces inconvénients en réalisant une enveloppe pourvue d'un organe d'arrachage permettant l'ouverture complète de l'enveloppe sur deux de ses côtés, la découpe de cet organe d'arrachage s'effectuant sans chutes, et sa mise en place pouvant être réalisée d'une manière extrêmement simple.

Dans ce but, l'enveloppe selon l'invention est caractérisée en ce que la bandelette d'arrachage est constituée par un élément en forme de V découpé d'une pièce dans une bande d'un premier matériau résistant au déchirement, cet élément étant soudé sur toute sa longeur, sur la surface intérieure du matériau d'emballage, et en ce que la languette libre est constituée par un tronçon d'extrémité d'une patte rectiligne découpée dans une bande d'un second matériau résistant au déchirement, cette patte étant disposée de telle manière que l'un de ses bords longitudinaux coïncide avec l'axe de l'élément en forme de V formé par la bandelette d'arrachage et que ses deux extrémités sont positionnées de part et d'autre d'une des branches de l'élément en forme de V, la languette libre de l'organe d'arrachage étant constituée par un tronçon d'extrémité de la patte disposée à l'extérieur du V, et dépassant le bord de la feuille prédécoupée, au moins deux points de soudure étant prévus respectivement de part et d'autre de cette branche pour fixer la patte sur la surface intérieure du matériau d'emballage.

Selon une forme de réalisation préférée, les deux branches de l'élément en forme de V sont disposées à plat sur une face du produit emballé le long de deux arêtes de ce produit. Ces deux branches présentent chacune un tronçon d'extrémité libre, coudé à angle droit, la pointe de l'élément en forme de V étant disposée à plat sur une face du produit à emballer, le long de deux arêtes de ce produit, et les deux tronçons coudés étant disposés sur une ou deux faces du produit, perpendiculaires par rapport à la première face, le long de deux arêtes de ce produit.

Selon une forme de réalisation particulière dans laquelle le produit a une forme de parallélépipède comportant deux faces parallèles rectangulaires ou carrées, la bandelette d'arrachage est disposée de telle manière que l'élément en forme de V soit soudé sur la surface intérieure de l'une des faces carrées, le long de deux côtés adjacents de ce carré, et que la patte rectiligne comporte un bord aligné sur la diagonale de ce carré passant par la pointe de l'élément en forme de V.

Selon une autre forme de réalisation particulière dans laquelle le produit a deux faces parallèles triangulaires, la bandelette d'arrachage est disposée de telle manière que l'élément en forme de V soit soudé sur la surface intérieure de l'une des faces triangulaires, le long de deux de ses côtés, et que la patte rectiligne comporte un bord aligné sur la bissectrice de l'angle formé par l'élément en forme de V.

Selon une forme de réalisation avantageuse, le premier matériau résistant au déchirement et le second matériau résistant au déchirement sont de nature différente.

Le procédé de fabrication d'une telle enveloppe est caractérisé en ce que l'on découpe dans une bande d'un premier matériau résistant au déchirement un élément en forme de V que l'on soude sur toute sa longueur sur la feuille de matériau d'emballage, en ce que l'on découpe dans une bande d'un second matériau résistant au déchirement une patte rectiligne que l'on dispose de telle manière que l'un de ses bords longitudinaux coïncide avec l'axe de l'élément en forme de V, et que ses extrémités soient positionnées de part et d'autre d'une des branches de l'élément en forme de V, et en ce que l'on soude cette patte à la feuille de matériau d'emballage en au moins deux points respectivement disposés de part et d'autre de cette branche de l'élément en forme de V, un tronçon d'extrémité de la patte dépassant le bord de la feuille prédécoupée pour former la languette libre de l'organe d'arrachage.

La bande du premier matériau résistant à l'arrachement a de préférence une largeur égale à l'ouverture de l'élément en forme de V et est déplacée dans le sens de l'axe du V, la bande du second matériau résistant à l'arrachement ayant une largeur égale à la longeur de la patte rectiligne et étant déplacée pependiculairement par rapport à la première et perpendiculairement à l'axe de cette patte rectiligne.

La présente invention sera mieux comprise en référence à la description d'un exemple de réalisation et du dessin annexé dans lequel :
La figure 1 représente une vue en plan de la face intérieure de la feuille prédécoupée de matériau d'emballage et de l'organe d'arrachage avant le pliage de l'enveloppe et le remplissage du produit, et
La figure 2 représente une vue en perspective du produit emballé dans l'enveloppe selon l'invention.

En référence aux figures, l'enveloppe décrite comporte une feuille 10 prédécoupée dans un matériau d'emballage déchirable tel que par exemple un aluminium thermoscellable et un organe d'arrachage 11 partiellement soudé à la surface intérieure thermoscellable de la feuille 10. L'organe d'arrachage se compose essentiellement d'une languette libre 12, non soudée à la feuille 10 et d'une bandelette d'arrachage soudée à cette feuille. La bandelette d'arrachage est constituée par un élément 13 en forme de V et d'une patte rectiligne 14. L'élément 13 en forme de V est découpé dans une bande 15 d'un premier matériau résistant au déchirement, qui se déplace dans le sens de la flèche A ou dans le sens opposé. La patte rectiligne 14 est découpée dans une bande 16 d'un second matériau résistant au déchirement, qui se déplace dans le sens de la flèche B, ou dans le sens opposé, perpendiculairement au sens de déplacement de la bande 15.

Cette forme de réalisation de l'organe d'arrachage présente plusieurs avantages. Tout d'abord la découpe d'un élément 13 en forme de V, dont l'ouverture correspond à la largeur de la bande 15, permet d'effectuer cette découpe sans aucune chute, si ce n'est celle obtenue en début de bande. découpe de la patte dans une bande dont la largeur correspond à la longueur de la patte, permet également d'éviter toute chute au cours de l'opération.

La découpe de l'élément 13 en forme de V et de la patte rectiligne 14 dans deux bandes 15, respectivement 16, différentes, permet d'utiliser, selon les besoins, des matériaux identiques ou différents pour la réalisation des deux composants principaux de l'organe d'arrachage. Les deux matériaux peuvent différer par leur couleur, leur caractéristiques mécaniques ou leur nature pour des questions de prix de revient.

Le déplacement des deux bandes 15 et 16 selon deux directions perpendicu laires rend la découpe et la mise en place de l'élément 13 et de la patte 14 particulièrement faciles.

Enfin, on notera qu'entre chaque découpe, le déplacement de la bande 15 est égal à une longueur 1 = a/sine où a est la largeur des branches de l'élément 13 en forme de V et e le demi-angle d'ouverture du V, et que le déplacement de la bande 16 entre la découpe de deux pattes rectilignes 14 successives est égal à la largeur b de ces pattes. Il en résulte que ces déplacements ont une amplitude extrêmement réduite, ce qui autorise des cadences de découpage extrêmement élévées.

L'élément 13 en forme de V est entièrement soudé sur la surface intérieure de la feuille 10. La patte rectiligne 14 est soudée à cette feuille en au moins deux points, et de préférence deux zones 17 et 18 (hachurées sur la fig. 1) disposées de part et d'autre de l'une des branches de l'élément 13. Cette patte est positionnée de telle manière que l'un de ses bords coïncide avec l'axe longitudinal D de l'élément 13 en forme de V, c'est-à-dire que ce bord passe exactement par la pointe de ce V. Dans l'exemple illustré, le produit à emballer est une portion triangulaire de fromage fondu dont la forme est représentée par le triangle 19. Les deux branches de l'élément 13 en forme de V sont disposées le long des deux côtés rectilignes de la surface triangulaire du produit 19. A leur extrémité libre, ces deux branches se terminent par deux tronçons coudés 20 et 21 (voir fig. 2), disposés le long de deux arêtes 22 et 23 de la face arrière 24 de la portion triangulaire représentée.

On notera qu'après le pliage de l'enveloppe représentée à plat par la figure 1, la languette libre 12 dépasse d'un pli 25 rabattu sur un des côtés de la portion triangulaire. L'ouverture s'effectue de la manière suivante : l'utilisateur saisit la languette libre 12, ouvre le pli 25 et tire la languette vers le haut par rapport à la surface supérieure 26 de la portion triangulaire. Cette traction a pour effet d'amorcer le déchirement de l'emballage à la pointe 27 de la surface supérieure 26, ce déchirement se propageant ensuite le long des arêtes latérales 29 et 30 puis le long des arêtes 22 et 23. De ce fait, la surface 26 puis la face 24 de la portion triangulaire sont entièrement dégagées, ce qui permet le rabattement aisé des surfaces rectangulaires de l'enveloppe correspondant aux côtés 31 et 32 de la portion triangulaire. De ce fait, la portion triangulaire est entièrement dégagée sans qu'aucun résidu ne reste pris dans les angles de l'enveloppe.

La description et les dessins se rapportent à l'emballage d'une portion triangulaire d'un produit tel que par exemple une portion de fromage fondu. Il est bien évident que le même principe pourrait être appliqué à un produit de forme parallélépipédique dont la surface supérieure est rectangulaire ou carrée. Dans ce cas, l'angle d'ouverture de l'élément en forme de V est égal à 90_{°} et les branches de cet élément sont disposées le long de deux côtés adjacents de la surface rectangulaire ou carrée.

## Revendications

1. Enveloppe pour l'emballage de produits, notamment de denrées alimentaires telles que par exemple des portions de fromage fondu, cette enveloppe comportant une feuille (10) prédécoupée d'un matériau d'emballage déchirable et un organe d'arrachage comportant une languette libre (12) et une bandelette d'arrachage soudée à la feuille (10) de matériau d'emballage pour permettre de déchirer cette dernière le long du bord extérieur de cette bandelette, caractérisée en ce que la bandelette d'arrachage est constituée par un élément (13) en forme de V découpé d'une pièce dans une bande (15) d'un premier matériau résistant au déchirement, cet élément (13) étant soudé sur toute sa longueur, sur la surface intérieure du matériau d'emballage (10) et en ce que la languette libre (12) est constituée par un tronçon d'extrémité d'une patte rectiligne (14) découpée dans une bande (16) d'un second matériau résistant au déchirement, cette patte (14) étant disposée de telle manière que l'un de ses bords longitudinaux coïncide avec l'axe (D) de l'élément en forme de V (13) formé par la bandelette d'arrachage et que ses deux extrémités sont positionnées de part et d'autre d'une des branches de l'élément (13) en forme de V, la languette libre (12) de l'organe d'arrachage étant constituée par un tronçon d'extrémité de la patte disposée à l'extérieur du V, et dépassant le bord de la feuille prédécoupée (10), au moins deux points de soudure (17, 18) étant prévus respectivement de part et d'autre de cette bande (15) pour fixer la patte (14) à la surface intérieure du matériau d'emballage (10).

2. Enveloppe selon la revendication 1, caractérisée en ce que les deux branches de l'élément (13) en forme de V sont disposées à plat sur une face du produit emballé le long de deux arêtes (29, 30) de ce produit.

3. Enveloppe selon la revendication 1, caractérisée en ce que les deux branches de l'élément (13) en forme de V présentent chacune un tronçon d'extrémité libre (20 21) coudé à angle droit, la pointe de l'élément en forme de V étant disposée à plat sur une face (26) du produit à emballer, le long de deux arêtes (24, 30) de ce produit, et les deux tronçons coudés (20, 21) étant disposés sur une ou deux autres faces (24) du produit, perpendiculaires par rapport à la première face (26), le long de deux arêtes (22, 23) de ce produit.

4. Enveloppe selon la revendication 1, le produit ayant une forme de paral lélépipède comportant deux faces parallèles rectangulaires ou carrées, caractérisée en ce que la bandelette d'arrachage est disposée de telle manière que l'élément en forme de V soit soudé sur la surface intérieure de l'une des faces carrées, le long de deux côtés adjacents de ce carré, et que la patte rectiligne comporte un bord aligné sur la diagonale de ce carré passant par la pointe de l'élément en forme de V.

5. Enveloppe selon la revendication 1, le produit ayant deux faces parallèles triangulaires, caractérisée en ce que la bandelette d'arrachage est disposée de telle manière que l'élément (13) en forme de V soit soudé sur la surface intérieure de l'une des faces triangulaires (26) , le long de deux de ses côtés (29, 30), et que la patte rectiligne (14) comporte un bord aligné sur la bissectrice de l'angle formé par l'élément en forme de V.

6. Enveloppe selon la revendication 1, caractérisée en ce que le premier matériau résistant au déchirement et le second matériau résistant au déchirement sont de nature différente.

7. Procédé de fabrication d'une enveloppe selon la revendication 1, pour l'emballage de produits, notamment de denrées alimentaires telles que par exemple des portions de fromage fondu, ce procédé consistant à équiper une feuille prédécoupée d'un matériau d'emballage déchirable, d'un organe d'arrachage comportant une languette libre et une bandelette d'arrachage soudée à la feuille de matériau d'emballage, caractérisé en ce que l'on découpe dans une bande d'un premier matériau résistant au déchirement, un élément en forme de V que l'on soude sur toute sa longeur sur la feuille de matériau d'emballage, en ce que l'on découpe dans une bande d'un second matériau résistant au déchirement, une patte rectiligne que l'on dispose de telle manière que l'un de ses bords longitudinaux coïncide avec l'axe de l'élément en forme de V, et que ses extrémités soient positionnées de part et d'autre d'une des branches de l'élément en forme de V, et en ce que l'on soude cette patte à une feuille de matériau d'emballage en au moins deux points respectivement disposés de part et d'autre de cette branche de l'élément en forme de V, un tronçon d'extrémité de la patte dépassant le bord de la feuille prédécoupée pour former la languette libre de l'organe d'arrachage.

8. Procédé selon la revendication 7, caractérisé en ce que la bande du premier matériau résistant à l'arrachement a une largeur égale à l'ouverture de l'élément en forme de V, en ce que l'on déplace cette bande dans le sens de l'axe du V, en ce que la bande du second matériau résistant à l'arrachement a une largeur égale à la longueur de la patte rectiligne, et en ce que l'on déplace cette bande perpendiculairement par rapport à la première et perpendiculairement à l'axe de cette patte rectiligne.

## Claims

1. Wrapper for the packaging of products, particularly food-stuffs such as, for example, portions of melted cheese, this wrapper comprising a pre-cut sheet (10) of a tearable wrapping material and a ripping-organ (11) comprising a free tongue (12) and a rip-band welded to the sheet (10) of wrapping material to allow it to be torn along the outside edge of this band, characterised in that the rip-band comprises a V-shaped element (13) cut in a single piece from a band (15) of a first tear-resistant material, this element (13) being welded along its entire length, to the inside surface of the wrapping material (10) and in that the free tongue (12) is constitued by a protruding section of a rectilinear tab (14) cut from a band (16) of a second tear resistant material, this tab (14) being positioned in such a manner that one of its long edges coincides with the axis (D) of the V-shaped element (13) formed by the rip-band and that each of its side edges is positioned on a side edge of one of the branches of the V-shaped element (13), the free tongue (12) of the ripping-organ being constituted by a protruding edge of the tab positioned at the exterior of the V, and exceeding the edge of the pre-cut sheet (10), at least two welder- ing points (17, 18) being provided respectively on either side of this band (15) to attach the tab (14) to the interior surface of the wrapping material (10).

2. Wrapper according to claim 1, characterised in that the two branches of the V-shaped element (13) are positioned flat on one surface of the wrapped product along two edges (29, 30) of this product.

3. Wrapper according to claim 1, characterised in that the two branches of the V-shaped element (13) each bear a free end section (20, 21) bent to form a right angle, the point of the V-shaped element arranged flat on one face (26) of the product to be wreapped, along the two edges (29, 30) of this product, and the two free end sections (20, 21) being positioned on one or two other faces (24) of the product, perpendicular with respect to the first face (26), along two edges (22, 23) of this product.

4. Wrapper according to claim 1, the product having a parallelepiped shape comprising two rectangular or square parallel faces, characterised in that the rip-band is arranged in such a manner that the V-shaped element is welded to the interior surface of one of these square faces, along sides adjacent to this square, and that the rectilinear tab comprises an edge aligned on the diagonal of this square passing by the point of the V-shaped element.

5. Wrapper according to claim 1, the product having two triangular parallel faces, characterised in that the rip-band is positioned in such a manner that the V-shaped element (13) is welded to the interior surface of one of these triangular faces (26), along two of its edges (29, 30), and that the rectangular tab (14) comprises an edge aligned along the bisector of the angle formed by the V-shaped element.

6. Wrapper according to claim 1, characterised in that the first tear-resistant material and the second tear-resistant material are of different natures.

7. Method of fabrication of an wrapper according to claim 1, for the packaging of products, particularly food-stuffs such as portions of melted cheese, this method consisting of providing a pre-cut sheet of a tearable wrapping material, with a tearing organ comprising a free tongue and a rip-band welded to the sheet of wrapping material, characterised in that a V-shaped element is cut from a band of a first tear-resistant material, and is welded along its entire length to the sheet of wrapping material, and in that a rectilinear tab is cut from a second tear-resistant material, this tab being positioned in such a way that one of its long edges coincides with the axis of the V-shaped element, and that each of its side edges is positioned on one of the side edges of a branch of the V-shaped element, and in that this tab is welded to a sheet of wrapping material on at least two points each respectively occurring on each side of a branch of the V-shaped element, a protruding end section of this tab exceeding the edge of the pre-cut sheet so as to form the free tongue of the ripping organ.

8. Method according to claim 7, characterised in that the band of the first tear-resistant material has a width equal to the opening of the V-shaped element, in that this band is moved in the direction of the axis of the V, in that the band of the second tear-resistant material has a width equal to the length of the rectilinear tab, and in that this band is moved perpendicularly, with respect to the first and perpendicularly to the axis of this rectilinear tab.

## Patentansprüche

1) Umhüllung für das Verpacken von Erzeugnissen, insbesondere von Nahrungsmitteln wie beispielsweise von Portionen von Schmelzkäse, wobei diese Umhüllung aus einem vorgeschnittenen Bogen (10) aus einem zerreiBbaren Verpackungsmaterial besteht und aus einem Aufreißteil (11) mit einer freien Zunge (12) und einem Aufreißband, das mit dem Bogen (10) aus Verpackungsmaterial für das Aufreißen der Bogen (10) entlang des äußeren Randes von dem Aufreißband verschweißt ist, dadurch gekennzeichnet, daß das Aufreißband aus einem V-förmigen Teil (13) gebildet ist, das einteilig aus einem Streifen aus einem ersteren zerreißfesten Material geschnitten ist, wobei dieser Teil (13) auf seiner ganzen Länge auf der inneren Fläche von dem Verpackungsmaterial (10) verschweißt ist und daß die freie Zunge (12) aus einem Endstück von einem geradlinigen Lappen (14) gebildet ist, der aus einem Streifen (16) aus einem zweiten zerreißfesten Material geschnitten ist, wobei dieser Lappen derart angeordnet ist, daß einer seiner Ränder in Längsrichtung mit der Achse (D) des V-förmigen Teiles (13) von dem Aufreißband übereinstimmt und daß seine beiden Enden beiderseits eines Schenkels des V-förmigen Teils (13) angeordnet sind, wobei die freie Zunge (12) des Aufreißteils aus einem Endstück des Lappens besteht, der außen an dem V-förmigen Teil angeordnet ist und den Rand des vorgeschnittenen Bogens (10) überragt, wobei mindestens zwei Schweißpunkte (17, 18) beiderseits des Streifens (15) für die Befestigung des Lappens an der inneren Fläche des Verpackungsmaterials (10) vorgesehen sind.

2) Umhüllung gemäß Anspruch 1, dadurch gekennzeichnet, daß die beiden Schenkel des V-förmigen Teiles auf einer Seite des verpackten Erzeugnisses entlang von zwei Kanten (29, 30) dieses Erzeugnisses flach liegen.

3) Umhüllung gemäß Anspruch 1, dadurch gekennzeichnet, daß jeder der beiden Schenkel des V-förmigen Teiles (13) ein freies Endstück (20, 21) aufweist, das rechtwinklig gebogen ist, wobei die Spitze des V-förmigen Teiles auf einer Seite (26) des Erzeugnisses, das zu verpacken ist, entlang von zwei Kanten (29, 30) dieses Erzeugnisses flach liegt und die beiden gebogenen Endstücke (20, 21) auf einer oder auf zwei anderen Seiten (24) des Erzeugnisses senkrecht gegenüber der ersten Seite (26) entlang von zwei Kanten (22, 23) dieses Erzeugnisses angeordnet sind.

4) Umhüllung gemäß Anspruch 1, wobei das Erzeugnis die Form eines Parallelopipidons mit zwei rechteckigen oder quadratischen parallelen Seiten hat, dadurch gekennzeichnet, daß das Aufreißband derart angeordnet ist, daß der V-förmige Teil auf der inneren Fläche von einer der quadratischen Seiten entlang von zwei anliegenden Seiten dieses Quadrats verschweißt ist und daß der geradlinige Lappen einen Rand nach der Diagonalen von diesem Quadrat durch die Spitze des V-förmigen Teils (13) aufweist.

5) Umhüllung gemäß Anspruch 1, wobei das Erzeugnis zwei dreieckige parallele Seiten hat, dadurch gekennzeichnet, daß das Aufreißband derart angeordnet ist, daß der V-förmige Teil (13) auf der inneren Fläche von einer der dreieckigen Seiten (26) entlang von zwei Seiten (29, 30) verschweißt ist und daß der geradlinige Lappen (14) einen Rand nach der Halbierenden des Winkels, der durch den V-förmigen Teil gebildet ist, aufweist.

6) Umhüllung gemäß Anspruch 1, dadurch gekennzeichnet, daß das erste zerreißfeste Material und das zweite zerreißfeste Material unterschiedlich sind.

7) Verfahren für die Herstellung einer Umhüllung gemäß Anspruch 1 für das Verpacken von Erzeugnissen, insbesondere von Nahrungsmitteln wie beispielsweise von Portionen von Schmelzkäse, wobei dieses Verfahren darin besteht, einen vorgeschnittenen Bogen aus einem zerreißbaren Verpackungsmaterial mit einem Aufreißteil mit einer freien Zunge und einem Aufreißband, das mit dem Bogen aus Verpackungsmaterial verschweißt ist, zu versehen, dadurch gekennzeichnet, daß aus einem Streifen aus einem ersten zerreißfesten Material ein V-förmiger Teil geschnitten wird, der auf der ganzen Länge auf dem Bogen aus Verpackungsmaterial verschweißt wird, daß aus einem Streifen aus einem zweiten zerreißfesten Material ein geradliniger Lappen geschnitten wird, der derart angeordnet wird, daß einer seiner Ränder in Längsrichtung mit der Achse des V-förmigen Teiles übereinstimmt und daß seine Enden beiderseits eines Schenkels des V-förmigen Teils angeordnet sind und daß dieser Lappen auf einem Bogen aus Verpackungsmaterial mit mindestens zwei Punkten jeweils beiderseits von diesem Schenkel des V-förmigen Teils verschweißt wird, wobei ein Endstück des Lappens den Rand des vorgeschnittenen Bogens überragt, um die freie Zunge des Aufreißteils zu bilden.

8) Verfahren gemäß Anspruch 7, dadurch gekennzeichnet, daß der Streifen des ersten zerreißfesten Materials eine Breite entsprechend der Öffnung des V-förmigen Teils aufweist, daß dieser Streifen in Richtung der Achse des V-förmigen Teils versetzt wird, daß der Streifen des zweiten zerreißfesten Materials eine Breite entsprechend der Länge des geradlinigen Lappens aufweist und daß dieser Streifen gegenüber dem ersten Streifen senkrecht versetzt und gegenüber der Achse dieses geradlinigen Lappens senkrecht versetzt ist.
